# DEMANDE DE BREVET EUROPEEN

(11) **EP 1 398 441 A2**
(43) Date de publication de la demande: **17.03.2004**
(21) Numéro de dépôt: 03292237.9
(22) Date de dépôt: 11.09.2003
(51) Int. Cl.: E05D 15/10, E05D 15/56

(54) **Dispositif de fermeture étanche d'une porte coulissante**

(30) Priorité: 16.09.2002 FR 0211443
(71) Demandeur: Systèmes d'Automatismes Fermetures Industrielles et Rapides- SAFIR, 78800 Gargenville (FR)
(72) Inventeur: Bachmatiuk, Michel, 78440 Issou (FR)
(74) Mandataire: Wagret, Frédéric

(57) **Abrégé**

La présente invention concerne un dispositif permettant la fermeture étanche d'une porte coulissante (1) pour l'obturation d'une ouverture pratiquée dans une paroi (2), comprenant des moyens moteurs (4) et des moyens de coulissement, caractérisé en ce que lesdits moyens de coulissement comportent deux éléments de suspension fixes parallèles (5, 6), décalés suivant une direction transversale à la paroi (2) et/ou la porte (1 ), et sur chacun desquels est apte à prendre appui et à se déplacer deux organes mobiles liés à la porte et en ce que les éléments de coulissement comportent deux rails parallèles (5, 6) sur chacun desquels est apte à rouler une roulette (7, 8) solidaire de la porte (1 ).

## Description

La présente invention concerne un dispositif permettant la fermeture étanche d'une porte coulissante sous la forme d'un vantail se déplaçant parallèlement à une paroi dans laquelle est pratiquée une ouverture destinée à être obturée par la porte.

Ce type de porte est couramment utilisé par exemple dans les salles opératoires ou réfrigérantes, où il est nécessaire à la fois d'obtenir une fermeture étanche par plaquage de la porte contre la paroi sur le bord de l'ouverture, et de laisser le passage au sol libre de tout obstacle pour le déplacement au sol de chariots ou autres véhicules.

Ces dispositifs connus de fermeture comportent un rail supérieur situé au-dessus de la porte et sur lequel roule une paire de roulettes reliées à la porte. En déplacement, la porte est en appui d'une part sur le rail supérieur par les roulettes, et d'autre part sur un ou plusieurs galets ,libres en rotation, fixés au sol sur un côté de l'ouverture (les galets laissant libre le passage au sol de l'ouverture).

Une fois la porte arrivée en face de l'ouverture, la porte n'est en appui que sur le rail supérieur. Pour accéder à sa position fermée, plaquée contre les bords de l'ouverture, la porte doit être déplacée d'une part verticalement vers le bas et horizontalement vers la paroi où est pratiquée l'ouverture.

De manière connue, ce double mouvement est rendu possible par deux encoches prévues sur le rail supérieur. Le passage de chaque roulette dans l'encoche correspondante entraîne un double mouvement vertical et horizontal de la porte, ce qui plaque celle-ci contre la paroi, obturant ainsi hermétiquement l'ouverture.

Cependant, il est nécessaire de prévoir un écartement suffisant entre les deux encoches pour empêcher qu'une première roulette ne roule dans une encoche destinée à la seconde.

De ce fait, dans les dispositifs connus, le rail supérieur est plus long que le double de la largeur de la porte.

Ainsi, ceci limite les possibilités d'installation de telles pour des raisons d'encombrement.

La présente invention se propose de résoudre ce problème en présentant un dispositif de fermeture étanche de porte coulissante, dont les moyens de coulissement présentent un encombrement réduit, tout en répondant aux critères d'étanchéité et de passage libre au sol.

A cette fin, selon l'invention, le dispositif permettant la fermeture étanche d'une porte coulissante pour l'obturation d'une ouverture pratiquée dans une paroi, comprenant des moyens moteurs et des moyens de coulissement, est caractérisé en ce que lesdits moyens de coulissement comportent deux éléments de suspension fixes parallèles, décalés suivant une direction transversale à la paroi et/ou la porte, et sur chacun desquels est apte à prendre appui et à se déplacer deux organes mobiles liés à la porte.

Avantageusement, les éléments de coulissement comportent deux rails parallèles sur lesquels chacun desquels est apte à rouler une roulette solidaire de la porte.

De préférence, les rails ont une longueur double de la largeur de la porte.

De manière avantageuse, chaque rail présente une encoche, l'une des encoches est prévue au centre du rail correspondant et l'autre encoche est prévue sur une des extrémités de l'autre rail.

Plus particulièrement, les moyens moteurs et les moyens de glissement sont solidaires de moyens de suspension de ladite porte et les moyens de suspension comportent un élément de suspension présentant sur sa longueur lesdits deux rails et une zone de coulissement des moyens moteurs.

De préférence, les moyens moteurs permettent l'ouverture de la porte par simple pression sur la devanture de la porte.

Avantageusement, la fermeture étanche de ladite porte est réalisée grâce à un joint étanche sous la forme d'un profilé unique, en matériau déformable élastiquement, et solidarisé sur le pourtour de la face de la porte en regard de l'ouverture.

L'invention sera maintenant mieux comprise à la lumière de la description qui suit, se rapportant à un exemple illustratif et nullement limitatif de l'invention, en référence aux dessins annexés dans lesquels :
- La figure 1 représente une vue latérale en coupe du dispositif selon l'invention ;
- La figure 2 représente une vue en perspective frontale des deux rails de coulissement ;
- La figure 3 représente une vue en perspective frontale des deux rails de coulissement avec les deux roulettes, et
- La figure 4 représente une coupe transversale de la porte coulissante.

En référence à la figure 1, le dispositif selon l'invention permet la fermeture étanche d'une porte coulissante 1, représentée sous la forme d'un vantail apte à obturer une ouverture (non représentée) destinée au passage de personnes, véhicules, chariots, brancards ou autres, et pratiquée dans une paroi murale 2.

Au vantail 1 sont associés des moyens de suspension sous la forme d'un élément de suspension 3 fixé par tout moyen connu à la paroi murale 2, au-dessus de la porte coulissante 1.

Les notions « supérieur » et « inférieur » expriment une situation éloignée ou proche du sol, respectivement. De même, les termes « horizontal » et « vertical » qualifient une disposition ou orientation par rapport au sol.

L'élément de suspension 3 se présente sous la forme d'un profilé longiligne comprenant deux parties : une partie supérieure dans laquelle un système moteur 4 peut se déplacer et une partie inférieure de roulement composée de deux rails 5, 6 parallèles entre eux et au plan de la paroi murale 2.

On appelle rail proximal 5 le rail situé le plus près de la paroi murale 2 sur laquelle repose l'élément de suspension 3, et rail distal 6 le rail le plus éloigné de la paroi murale 2.

Le rail proximal 5 est donc situé entre le rail distal 6 et la paroi murale 2.

Sur chaque rail 5, 6 peut rouler une roulette. Ainsi, sur le rail proximal 5 se déplace une roulette proximale 7, et sur le rail distal 6 une roulette distale 8 (non représentée sur la figure 1).

Les rails 5, 6 sont en forme générale de lame allongée, à section parallélépipédique, et dont le plan est incliné par rapport à la verticale, ou par rapport au plan de la paroi murale 2.

Le vantail 1 présente sur le chant de son bord inférieur (face au sol), une rainure 9 dans laquelle peut rouler un ou plusieurs galet(s) 10 monté(s) libre(s) en rotation sur un support (non représenté) fixé(s) au sol. Le(s) galet(s) 10 et la rainure 9 ont des formes complémentaires, de préférence trapézoïdales.

Le vantail 1 possède également sur le pourtour de la face orientée vers la paroi murale 2, un rebord 11 en saillie, sur lequel est fixé un joint 11A en matériau déformable élastiquement.

Lorsque le vantail 1 est plaqué sur la paroir murale, plus précisément sur les bords de l'ouverture, le joint 11a est déformé et assure ainsi l'étanchéité de la fermeture.

Les roulettes distale 8 et proximale 7 sont chacune reliées au vantail 1 par une cornière 12, 13 en forme de U. Ainsi, la cornière proximale 12 ( respectivement distale 13) relie la roulette proximale 7 (respectivement distale 8) au vantail 1.

La cornière distale 13 en forme de U présente une des branches du U plus grande que la même branche du U de la cornière proximale 12.

Le système moteur 4 fonctionne à l'aide d'une courroie 14 qui s'enroule autour d'une poulie 15.

Le système moteur 4 entraîne la courroie 14 autour de la poulie 15 ; le système moteur 4 se déplace alors grâce à un chariot 16, ce qui provoque le roulement des roulettes sur les rails 5, 6.

Des moyens de liaison entre le système moteur 4 et la porte 1, qui est déplacé en translation, sont prévus (non représentés) et de tout type connu en soi, par exemple une barre métallique entre le système moteur 4 et les cornières proximale 12 et distale 13.

La figure 2 représente une vue en perspective frontale des deux rails 5, 6.

Par mesure de clarté, l'élément de suspension 2 et les roulettes 7, 8 ne sont pas représentées.

Le rail proximal 5 possède sur une partie de sa longueur une encoche dite encoche proximale 17.

Il en est de même pour le rail distal 6 qui présente une encoche distale 18.

Les deux encoches sont de même profil et sont décalées longitudinalement l'une par rapport à l'autre.

Chaque encoche 17, 18 est en courbe descendante, a une longueur d'une vingtaine de centimètres, et se termine par un épaulement où la roulette 7 ou 8 qui lui est associée vient en butée.

Chaque encoche 17, 18 présente un dénivelé (par rapport au niveau supérieur du rail) suffisant pour permettre à la porte 1 de se déplacer sans mouvement brusque sur les deux rails 5 et 6.

La distance en longueur (dans la direction des rails) entre les deux encoches 17 et 18 est au maximum égale à la largeur du vantail 1, mesurée dans le plan de la paroi murale 2.

Ainsi, la longueur de l'ensemble des rails 5, 6 et du système moteur 4 mesure au maximum le double de la largeur du vantail 1.

Idéalement, l'encoche distale 18 est située au milieu du rail distal 6, et l'encoche proximale 17 est située à l'une des extrémités du rail proximal 5.

La figure 3 représente une vue en perspective frontale des deux rails 5, 6 avec les roulettes 7, 8 associées au vantail 1, une partie des deux rails seulement étant représentée.

Les plans de chaque rail 5, 6 sont légèrement inclinés par rapport à un plan vertical (perpendiculaire au sol).

Ainsi, lors du roulage des roulettes 7, 8 dans les encoches 17, 18, le vantail 1 subit un double mouvement vertical et horizontal, c'est-à-dire un mouvement descendant dirigé vers la paroi murale 2.

Cette opération permet de plaquer la porte contre la paroi murale et donc de fermer de manière étanche la porte 1.

La figure 4 représente une coupe transversale (dans un plan horizontal) du vantail 1.

Il est à noter la forme particulière du joint 11A qui, de par sa structure, ne présente aucune partie où la poussière puisse s'accumuler.

De plus, un seul joint 11A, sous la forme d'un profilé longiligne, peut être utilisé sur tout le pourtour 11 de la face proximale du vantail 1.

## Revendications

1. Dispositif permettant la fermeture étanche d'une porte coulissante (1) pour l'obturation d'une ouverture pratiquée dans une paroi (2), comprenant des moyens de coulissement, lesdits moyens de coulissement comportant deux éléments de suspension fixes parallèles (5, 6), décalés suivant une direction transversale à la paroi (2) et/ou la porte (1), et sur chacun desquels est apte à prendre appui et à se déplacer un organe mobile (7, 8) lié à la porte (1), chacun desdits éléments de suspension (5, 6) comportant des moyens de dénivellation permettant le rapprochement de ladite porte (1) vers ladite paroi (2), **caractérisé en ce que** lesdits éléments de suspension (5, 6) sont en forme générale de lame allongée, dont le plan est incliné par rapport à la verticale ou au plan de la paroi murale et **en ce que** lesdits moyens de dénivellation sont sous la forme d'une encoche (17, 18) présente sur chacun desdits éléments de suspension (5, 6).

2. Dispositif selon la revendication 1, **caractérisé en ce que** lesdits moyens de coulissement comportent deux rails parallèles (5, 6) sur chacun desquels est apte à rouler une roulette (7, 8) solidaire de la porte (1).

3. Dispositif selon la revendication 2, **caractérisé en ce que** les rails (5, 6) ont une longueur double de la largeur de la porte (1).

4. Dispositif selon l'une des revendications 2 ou 3, **caractérisé en ce que** l'une des encoches (17, 18) est prévue au centre du rail (5, 6) correspondant.

5. Dispositif selon la revendication 4, **caractérisé en ce que** l'autre encoche (17, 18) est prévue sur une des extrémités de l'autre rail (5, 6).

6. Dispositif selon l'une des revendications précédentes, **caractérisé en ce qu'**il comprend des moyens moteurs (4) et **en ce que** les moyens moteurs (4) et les moyens de glissement sont solidaires de moyens de suspension de ladite porte (1).

7. Dispositif selon la revendication 6, **caractérisé en ce que** les moyens de suspension comportent un élément de suspension (3) présentant sur sa longueur lesdits deux rails (5, 6) et une zone de coulissement des moyens moteurs (4).

8. Dispositif selon l'une des revendications 6 ou 7, **caractérisé en ce que** les moyens moteurs (4) permettent l'ouverture de la porte (1) par simple pression sur la devanture de la porte (1).

9. Dispositif selon l'une des revendications précédentes, **caractérisé en ce que** la fermeture étanche de ladite porte (1) est réalisée grâce à un joint étanche (11A) sous la forme d'un profilé unique, en matériau déformable élastiquement, et solidarisé sur le pourtour (11) de la face de la porte (1) en regard de l'ouverture.

10. Dispositif selon l'une des revendications précédentes, **caractérisé en ce que** lesdits éléments de suspension (5, 6) sont à section parallélépipédique.
